# EUROPÄISCHE PATENTSCHRIFT

(11) **EP 0 252 385 B1**
(45) Veröffentlichungstag und Bekanntmachung des Hinweises auf die Patenterteilung: **23.05.1990**
(21) Anmeldenummer: 87109222.7
(22) Anmeldetag: 26.06.1987
(51) Int. Cl.: F42B 1/02

(54) **Zylindrische Hohlladung mit einer tulpenförmigen Einlage**
Cylindrical hollow charge with a tulip-shaped liner
Charge creuse cylindrique comportant un revêtement en forme de tulipe

(30) Priorität: 05.07.1986 DE 3622680
(43) Veröffentlichungstag der Anmeldung: 13.01.1988
(73) Patentinhaber: DIEHL GMBH & CO., 90478 Nürnberg (DE)
(72) Erfinder: Rudolf, Karl, D-8898 Schrobenhausen (DE)
(74) Vertreter: Braun, Werner

(56) Entgegenhaltungen:
- DE-A- 2 724 036
- FR-A- 1 022 472
- FR-A- 1 327 804
- FR-A- 2 512 539
- FR-E- 95 214
- GB-A- 2 081 851
- US-A- 3 128 701
- US-A- 3 224 368
- US-A- 3 478 685

## Beschreibung

Die Erfindung bezieht sich auf eine zylindrische Hohlladung mit einer abgestuften Einlage nach dem Oberbegriff des Anspruches 1.

Aus der US-A 3 478 658 ist eine zylindrische Hohlladung gemäß dem Oberbegriff des Anspruches 1 mit einer abgestuften Einlage aus Metall bekannt. Die Einlage weist basisseitig einen Einlagenabschnitt mit einer größeren Masse und einem größeren Öffnungswinkel auf als ein kopfseitiger Einlagenabschnitt.

Nach Zündung der Hohlladung wird ein massearmes Vorgeschoß über den kopfseitigen Einlagenabschnitt und zeitlich versetzt ein massereiches Hauptgeschoß über den basisseitigen, massereichen Einlagenabschnitt erzeugt. Der Übergang zwischen den Einlageabschnitten ist kurz und durch eine Einschnürung nahezu stufenförmig.

Diese Hohlladung ist Bestandteil einer Mine zur Panzerbekämpfung, wobei die Mine von einer Erdschicht bedeckt ist. Das Vorgeschoß hat dabei die Aufgabe, das Erdreich zu beseitigen, damit das Hauptgeschoß eins freie Flugbahn hat.

Zur Durchdringung einer sog. aktiven Panzerung, bei der vor der eigentlichen Hauptpanzerung durch Sprengstoff beschleunigte Panzerplatten angeordnet sind, eignet sich diese Hohlladung nicht. Denn der durch das Vorgeschoß initiierte Sprengstoff beschleunigt entgegen der Flugrichtung des Hauptgeschosses Panzerplatten, die die Energie des Vorgeschosses und des Hauptgeschosses weitgehend aufzehren.

Aus der DE-A 1 571 283 ist eine zylindrische Hohlladung mit einer einstückigen, tulpenförmigen Einlage aus Metall bekannt.

Die FR-A 1 327 804 zeigt eine Schneidladung mit einer leistungsfördemden zweiteiligen Einlage. Der kopfseitige Einlagenabschnitt besteht aus einem Edelmetall, während der basisseitige Einlagenabschnitt aus Kupfer besteht.

Beide Ladungen erzeugen einen geschlossenen Partikelstrahl. Ein geschlossener Partikelstrahl wird jedoch bei aktiven Panzerungen eliminiert. Die durch Sprengstoff beschleunigten Panzerplatten vernichten den einfallenden Partikelstrahl.

Der Erfindung liegt daher die Aufgabe zugrunde, eine zylindrische Hohlladung zu schaffen, die die aktive Panzerung überwindet und die Hauptpanzerung durchschlägt.

Die Erfindung löst diese Aufgabe gemäß den kennzeichenden Merkmalen des Anspruches 1.

Damit wird der Vorteil erzielt, daß der Vorstrahl die Sperrwirkung der aktiven Panzerung eliminiert, bevor der Hauptstrahl auf die Panzerung auftrifft. Der Hauptstrahl durchschlägt dann diese.

Weitere Vorteile der Erfindung gehen aus der anschließenden Beschreibung zweier Ausführungsbeispiele hervor.

Es zeigt:
Fig. 1 eine bekannte Hohlladung nach der DE-A 1 571 283;
Fig. 2 und 3 mit der Fig. 1 kalibergleiche Hohlladungen nach der Erfindung;
Fig. 4 die von den erfindungsgemäßen Hohlladungen nach den Figuren 2 und 3 erzeugten Strahlen.

Nach Fig. 1 weist eine Einlage 1 einer zylindrischen Hohlladung 2 eine durch Kreisabschnitte 3 und 4 und einen Geradabschnitt 5 gebildete Tulpenform auf. Eine Hülle 6 verdämmt einen Sprengstoff

7. Ein Körper 8 dient zur Detonationswellen-Lenkung. Eine Zündkapsel ist mit 9 und die Länge der Hohlladung 2 mit 12 bezeichnet. Die Basis 10 der Einlage 1 ist kleiner als der Innendurchmesser 11 des Gehäuses 6. Damit ist auch die Basis 10 mit dem Sprengstoff 7 bewegt. Mit dieser Einlage 1 wird eine geschlossener Partikelstrahl mit gestreckter Strahlspitze erreicht. Bei aktiven Panzerungen zerstört dieser Partikelstrahl nur den Schutzmechanismus nicht jedoch die Hauptpanzerung.

Dagegen liegt nach den Figuren 2 und 3 mit den zylindrischen Hohlladungen 20 und 30 gemäß Fig. 4 ein schneller, massearmer Vorstrahl 40 und im Abstand 41 ein massereicher Hauptstrahl 41 vor. Dies wird erreicht durch zwei Einlagenabschnitte 21, 22 und 31, 32.

Nach Fig. 2 sind beide Einlagenabschnitte 21 und 22 einer Einlage 19 konvex ausgebildet.

Eine Stufe bzw. eine Einschnürung 23 entsteht durch den wesentlich dünneren Werkstoff des Einlagenabschnittes 21 und durch die aneinanderstossenden konvexen Einlagenabschnitte 21 und 22. Der Einlagenabschnitt 22 besteht z.B. aus Kupfer und/oder Tental. Der Einlagenabschnitt 21 besteht z.B. aus Nickel oder Aluminium. Die Hohlladung 20 weist die Länge 28 auf. Im übrigen besteht sie aus der Hülle 6, dem Sprengstoff 7, einem Konus 24, einem Verschlußdeckel 25, einer Verstärkerladung 26 und einem Körper 27 zur Detonationswellen-Lenkung.

Der initiierte Sprengstoff 7 formt den Einlagenabschnitt 21 zu dem Vorstrahl 40 um, siehe Fig. 4. Zeitverzögert, dargestellt durch den Abstand 41, wird dann der Hauptstrahl 42 aus dem Einlagenabschnitt 22 gebildet. Der Vorstrahl 40 löst dann die Sperrwirkung einer nicht dargestellten aktiven Panzerung aus und eliminiert sie.

Der Abstand 41 ist so bemessen, daß der Hauptstrahl 42 dann auf die Panzerung auftrifft, wenn ein Geschoßteil der Panzerplatten der aktiven Panzerung zur Ruhe gekommen ist. Der Hauptstrahl 42 durchschlägt dann sowohl die Panzerplatten der aktiven Panzerung als auch die Hauptpanzerung.

Nach Fig. 3 ist die zylindrische Hohlladung 30 mit einer einstückigen Einlage 33 z.B. aus Nickel mit den Einlageabschnitten 31 und 32, jedoch ohne Detonationswellen-Lenkung, ausgestattet. Die Einschnürung 23 ist gebildet durch den wesentlich dünneren Einlagenabschnitt 31 und durch die unterschiedlichen Winkel 34 und 35. Die Hohlladung 30 weist die Länge 36 auf. Die Wirkung der Hohlladung 30 entspricht der der Hohlladung 20.

Die Einlagen 24 und 33 sind absichtlich mit einer Trennstelle in Form einer Einschnürung 23 auszubilden. Vorteilhaft ist die kurze und einfache Bauweise der Hohlladung, vor allem die Funktionssicherheit aufgrund einer einzigen Zündstelle und daß Vor- und Hauptstrahl sich auf der Ladungsachse bewegen, so daß bei einer geeigneten Auskleidung in Massivzielen der von der Vorladung erzeugte Krater von dem Hauptstrahl ohne nennenswerte Kraterwandverluste vertieft wird.

Bisher wurden für die beiden Hohlladungs-Strahlen bzw. Partikel-Strahlen in konventioneller Technik zwei Hohlladungen in Tandemanordnung innerhalb eines Geschosses vorgesehen. Es ist klar, daß nicht nur der konstruktive Aufwand groß ist, sondern auch die Maßnahmen zur Koordination der beiden Zündstellen und die Maßnahmen zur gegenseitigen Verdämmung sehr aufwendig sind. Ein derart komplexer Aufwand beinhaltet auch relativ viele Fehlerquellen. Wesentlich ist auch die gegenüber der Hohlladung 2 wenigstens um 15% bis 35% kürzere Länge 28 bzw. 36 der erfindungsgemäßen Hohlladungen 20 und 30 bei wesentlich geringeren Mengen an Sprenstoff 7.

## Patentansprüche

1. Zylindrische Hohlladung (20, 30) mit einer abgestuften Einlage (19, 33) aus Metall, deren basisseitiger Einlagenabschnitt (22, 23) eine größere Masse und einen größeren Öffnungswinkel als der kopfseitige Einlagenabschnitt (21, 33) aufweist, wobei die Einlage ein massearmes Vorgeschoß über einen kopfseitigen Einlagenabschnitt (21, 33) und zeitlich versetzt ein massereiches Hauptgeschoß über einen direkt daran anschließenden, basisseitigen, massereichen Einlagenabschnitt erzeugt und wobei der Übergang zwischen den Einlageabschnitten (21, 22) bzw. (31, 32) kurz und durch eine Einschnürung (23) nahezu stufenförmig ist, dadurch gekennzeichnet, dass bei der Einlage (19, 33) der die beiden Einlagenabschnitte (21, 22) bzw. (31, 32) einschließende Öffnungswinkel (29) etwa 90_{°} beträgt und der basisseitige Einlagenabschnitt (22, 32) eine 10- bis 12-fache Masse des kopfseitigen Einlagenabschnittes (21, 31) aufweist.

2. Zylindrische Hohlladung nach Anspruch 1, dadurch gekennzeichnet, daß der basisseitige Einlagenabschnitt (32) einen größeren Öffnungswinkel (35) aufweist als der Winkel (34) des kopfseitigen Einlagenabschnittes (31).

3. Zylindrische Hohlladung nach Anspruch 1, dadurch gekennzeichnet, daß die Einlage (33) einstückig ausgebildet ist.

4. Zylindrische Hohlladung nach Anspruch 1, dadurch gekennzeichnet, daß die Einlage (19) zweistückig ausgebildet ist.

5. Zylindrische Hohlladung nach Anspruch 4, dadurch gekennzeichnet, daß die kopfseitige Einlage (21) aus einem Werkstoff besteht, der wie Nickel grundsätzlich einen schnelleren Strahl (40) bildet als der von dem basisseitigen Einlagenabschnitt (33) erzeugte Hauptstrahl (41).

## Claims

1. A cylindrical hollow charge (20, 30) having a graduated insert (19, 33) made of metal, the base-sided insert portion (22, 23) of which has a greater mass and a larger aperture angle than the nose-sided insert portion (21, 33), in which respect the insert produces a low-mass pre-projectile by way of a nose-sided insert portion (21, 33) and temporally offset a high-mass main projectile by way of a base-sided high mass insert portion directly adjoining thereto and in which respect the transition between the insert portions (21, 22) or respectively (31, 32) is short and, as a result of a constriction (23), almost step-shaped, characterised in that in the case of the insert (19, 33) the aperture angle (29) enclosing the two insert portions (21, 22) or respectively (31, 32) amounts to about 90_{°} and the base sided insert portion (22, 32) has a mass of 10 to 12 times that of the nose-sided insert portion (21, 31).

2. A cylindrical hollow charge according to Claim 1, characterised in that the base-sided insert portion (32) has a larger aperture angle (35) than the angle (34) of the nose-sided insert portion (31).

3. A cylindrical hollow charge according to Claim 1, characterised in that the insert (33) is of one- piece design.

4. A cylindrical hollow charge according to Claim 1, characterised in that the insert (19) is of two- piece design.

5. A cylindrical hollow charge according to Claim 4, characterised in that the nose-sided insert (21) consists of a material which, like nickel, basically forms a faster jet (40) than the main jet (41) produced by the base-sided insert portion (33).

## Revendications

1. Charge creuse cylindrique (20, 30) munie d'un revêtement à décrochement (19, 33) en métal, dont la portion côté base (22, 33) a une plus grande masse et un plus grand angle d'ouverture que la portion (21, 33) côté tête, le revêtement produisant un avant-projectile de faible masse par une portion de revêtement côté tête (21, 33), et, décalé dans le temps, un projectile principal de forte masse par une portion de revêtement de forte masse, côté base, s'y accordant directement, et la transition entre les portions de revêtement (21, 22) ou (31, 32) étant courte et pratiquement sous forme de décrochement grâce à un étranglement (23), caractérisée en ce que, dans le revêtement (19, 33), l'angle d'ouverture (29) formé par les deux portions de revêtement (21, 22) ou (31, 32) est d'environ 90_{°}, et la portion de revêtement côté base (22, 32) a une masse égale à 10 à 12 fois la masse de la portion de revêtement (21, 31) côté tête.

2.-Charge creuse cylindrique selon la revendication 1, caractérisée en ce que la portion de revêtement (32) côté base a un angle d'ouverture (35) plus grand que l'angle (34) de la portion de revêtement (31) côté tête.

3. Charge creuse cylindrique selon la revendication 1, caractérisée en ce que le revêtement (33) est réalisé d'une seule pièce.

4. Charge creuse cylindrique selon la revendication 1, caractérisée en ce que le revêtement (19) est en deux morceaux.

5. Charge creuse cylindrique selon la revendication 4, caractérisée en ce que le revêtement (21) côté tête est un matériau qui, comme le nickel, forme, en principe, un jet (40) plus rapide que le jet principal (41) produit par la portion de revêtement (33) côté base.
